# EUROPÄISCHE PATENTSCHRIFT

(11) **EP 0 222 995 B1**
(45) Veröffentlichungstag und Bekanntmachung des Hinweises auf die Patenterteilung: **29.11.1989**
(21) Anmeldenummer: 86112082.2
(22) Anmeldetag: 01.09.1986
(51) Int. Cl.: E05D 15/58, E05D 15/10

(54) **In Form eines Fensters, Türe oder dergleichen ausgebildeter Schiebeflügel**
Sliding wing in form of a window, door or the like
Battant coulissant en forme d'une fenêtre, porte ou des choses pareilles

(30) Priorität: 14.11.1985 DE 3540346
(43) Veröffentlichungstag der Anmeldung: 27.05.1987
(73) Patentinhaber: Carl Fuhr GmbH & Co., D-42579 Heiligenhaus (DE)
(72) Erfinder: Kilian, Arno, D-4030 Ratingen (DE)
(74) Vertreter: Rieder, Hans-Joachim, Dr.

(56) Entgegenhaltungen:
- EP-A- 0 103 725
- AT-B- 351 397
- DE-A- 2 633 369
- DE-A- 3 234 677
- DE-U- 8 513 538
- US-A- 3 344 441

## Beschreibung

Die Erfindung betrifft einen in Form eines Fensters, einer Tür oder dergleichen ausgebildeten, parallel abstellbaren Schiebeflügel, getragen von mindestens zwei in rahmenseitigen Längsschienen verschieblich geführten Wagen, von denen jeder einen quer zur Schienenrichtung mittels des Flügel-Bedienungshebels schwenkbaren Tragarm besitzt, dessen äußeres Ende an einem Tragschuh des Flügels angreift.

Ein derartiger Schiebeflügel ist bekannt aus der DE-OS 2 633 369, bei welchem die Abstellung des Schiebeflügels über die Betätigung des Flügel-Bedienungshebels erfolgt. Hierbei werden die Tragarme verschwenkt, die entsprechende Ausnehmungen am Aufschlagschenkel des Schiebeflügels durchgreifen.

Hieraus ergibt sich eine aufwendige Herstellung. Ferner wird die Dichtigkeit des Schiebeflügels beeinträchtigt. Außerdem ergeben sich ungünstige Abstellwege.

Weiterhin ist ein abstellbarer Schiebeflügel aus der DE-OS 3 234 677 bekannt, bei welchem die Parallelabstellage durch Herausziehen des Flügels herbeigeführt werden kann, wobei ein von einer Druckfeder belasteter Riegel von einem Nocken des Tragarmes in Einwärtsrichtung zu drücken ist.

Beiden vorgenannten Ausgestaltungen ist gemeinsam, daß der flügelseitige Anlenkpunkt sich auf einer Bogenbahn bewegt.

Eine echte Parallelabstellung des Flügelrahmens ist daher nicht gegeben.

Der Erfindung liegt daher die Aufgabe zugrunde, einen Schiebeflügel der in Rede stehenden Art in herstellungstechnisch einfacher Weise so auszugestalten, daß neben einer leicht durchzuführenden, echten Parallelverstellung des Schiebeflügels zu seiner eigenen Ebene keine Ausfräsungen am Aufschlagschenkel des Flügelprofils erforderlich sind.

Diese Aufgabe wird dadurch gelöst, daß der Wagen aus zwei in Schienenlängsrichtung zueinander beweglichen, sich bei der Bedienungshebelbetätigung zueinander verschiebenden Wagenteilen besteht, von denen der eine Wagenteil den Tragarm und der andere Wagenteil einen kniehebelartig zu dem Tragarm liegenden Lenker trägt, wobei die Verschiebebewegung der Wagenteile zueinander mittels eines Steuerarms erzielt ist, der flügelseitig angelenkt ist und zu dem einen Wagenteil reicht, von der Treibstange des Flügels verschwenkbar ist und beim Parallelabstellen des Flügels dazu führt, daß der eine Wagenteil auf den anderen Wagenteil zu fährt.

Aufgrund dieser Ausgestaltung ist ein Schiebeflügel geschaffen, der einerseits einen einfachen, günstigen Aufbau besitzt und andererseits neben einer leichten Bedienung eine gebrauchstechnisch optimale Ausgestaltung verkörpert. Die Handhabung zur Herbeiführung und Aufhebung der Parallelabstellage des Schiebeflügels ist leicht vorzunehmen. Dies geschieht durch ausschließliche Verlagerung des Flügelbedienungshebels. Die beweglich zueinander angeordneten Wagenteile bringen dabei eine echte Parallelabstellung des Flügels. Der Flügelanlenkpunkt des Tragarmes bewegt sich dabei im Gegensatz zum Stand der Technik auf einer Geraden lotrecht zur Schiebeflügelebene. Jegliche überlagerten Querbewegungen, die zu einem Vorbeiziehen der Dichtungen am feststehenden Rahmen führen, sind ausgeschaltet. Ferner sind keine Ausfräsungen am Aufschlagschenkel des Schiebeflügels erforderlich. Auch ist eine sichere Bedienungsweise durch Einzelhebelbetätigung verwirklicht. Die Bauform erweist sich als sehr stabil, insbesondere weil in parallel abgestellter Lage des Schiebeflügels beide Wagenteile gegeneinandergetreten sind. Beim anschließenden Verschieben des Schiebeflügels bilden sie dadurch eine sich gemeinsam verlagernde, zusammenhängende Baueinheit.

Bautechnische Vorteile ergeben sich dadurch, daß Tragarm und Steuerarm parallelogrammartig zueinander angeordnet sind. Beide gehen vom Tragschuh aus und greifen beide am gleichen Wagenteil an.

Ferner ist es vorteilhaft, einen Freigang zwischen Treibstangenverschiebung und Schwenkbewegung des Steuerarms und eine Verriegelung des Steuerarms in der Anstellage des Flügels vorzusehen. Dieses erlaubt die eingangs erwähnte Kippstellung, so daß in dieser das untere Ende des Schiebeflügels sich noch in der Anstellage befindet. Während der ersten Betätigung des Bedienungshebels wird demgemäß nur die am oberen horizontalen Schenkel des Schiebeflügels befindliche Ausstellkehre so verlagert, daß sie das Kippen bestimmt.

Steuerungstechnische Vorteile ergeben sich dadurch, daß der Steuerarm mittels eines im Tragschuh angeordneten Zahnrad-Untersetzungs-und Winkelgetriebes betätigt ist, dessen Antriebsrad auf einer die Querwand des Schuhes durchsetzenden, in das Flügelprofil reichenden Achse sitzt, die in eine mit der Treibstange kämmende Nuß eines Getriebes eingreift. Auf diese Weise führt eine Längsbewegung der Treibstange zu einem Verdrehen der Nuß, welche ihrerseits über die Achse das Antriebsrad und damit über das Zahnrad-Untersetzungs-Winkelgetriebe den Steuerarm betätigt.

Weiterhin ist es günstig, daß die Achse einen Steuernocken trägt, der eine Riegelstange beaufschlagt, welche in Richtung eines sperrenden Eingriffes am letzten Untersetzungs-Getrieberad federbelastet ist, welches Getrieberad in Kegelrad-Übersetzung zur Achse des Steuerarms, die an der Unterseite des Tragschuhs aus diesem austritt, steht. Solange die Riegelstange nicht in Entriegelungsstellung durch den Steuernocken beaufschlagt wird, ist der Steuerarm noch nicht zur Drehung freigegeben. Erst wenn der Steuernocken die Riegelstange in Freigabestellung bringt, ist ein Verschwenken des Steuerarms mittels des Getriebes ermöglicht.

Zwecks einer kompakten, mit geringen Toleranzen arbeitenden Bauform ist der Freigang durch zwei zueinander bewegliche Zahnkränze auf der Achse des Antriebrades erzielt. Erst nach Durchlaufen des erforderlichen Freigangs erfolgt die Mitnahme beider Zahnkränze gemeinsam, die dann in das entsprechende Zahnrad eingreifen.

Damit trotz der üblichen Toleranzen bei solchen Schiebeflügeln dieser in der Kippstellung am unteren Ende in Anlagestellung verbleibt, ist der Steuerarm in Richtung seiner Anstellage federbelastet.

Ein weiterer Vorteil ist dadurch erreicht, daß der Tragschuh eine Lageraufnahme für ein in das Untersetzungsgetriebe einschaltbares Richtungsumkehr-Zahnrad aufweist. Das Zahnrad-Untersetzungs-Winkelgetriebe beider Tragschuhe kann daher weitgehend in seinem Aufbau gleich gestaltet sein unter Verringerung der unterschiedlichen Bauteile. Da jedoch eine gegenläufige Bewegung der beweglichen Wagenteile beider Wagen auftritt, wird dieses durch das einschaltbare Richtungsumkehr-Zahnrad erreicht.

Schließlich besteht ein vorteilhaftes Merkmal noch darin, eine Schwalbenschwanz-Schienenführung zwischen beiden Wagenteilen vorzusehen. Hieraus resultieren belastungstechnische Vorteile, da die Flügellast dann von beiden Wagenteilen aufgefangen wird.

Nachstehend wird ein Ausführungsbeispiel der Erfindung anhand der Fig. 1 bis 19 erläutert. Es zeigt
Fig. 1 eine Ansicht eines in Form einer Türe ausgebildeten Schiebeflügels in seiner Verschlußstellung mit ihm zugeordnetem feststehenden Türflügel,
Fig. 2 eine Ansicht gegen den unteren Bereich des Schiebeflügels in seiner Verschlußstellung bei fortgelassener Abdeckschiene,
Fig. 3 eine Draufsicht auf den an der rechten Seite des Schiebeflügels angeordneten Wagen in der Parallel-Abstellage des Schiebeflügels bei im Schnitt dargestelltem Zahnrad-Untersetzungs-Winkelgetriebe,
Fig. 4 einen Vertikalschnitt durch den unteren Bereich des Schiebeflügels bei strichpunktiert angedeutetem Wagen und Tragschuh bei geschlossenem Schiebeflügel,
Fig. 5 in Einzeldarstellung eine Ansicht des Zahnrad-Untersetzungs-Winkelgetriebes entsprechend der Verschlußstellung des Schiebeflügels,
Fig. 6 einen Horizontalschnitt durch das Zahnrad-Untersetzungs-Winkelgetriebe, ebenfalls entsprechend der Verschlußstellung des Schiebeflügels,
Fig. 7 den Schnitt nach der Linie VII-VII in Fig. 6,
Fig. 8 einen der Fig. 7 entsprechenden Schnitt, wobei die Achse um 90_{°} gedreht ist, was der Kippstellung des Schiebeflügels entspricht,
Fig. 9 einen Ausschnitt des Zahnrad-Untersetzungs-Winkelgetriebes im Bereich der Achse entsprechend der Kippstellung des Schiebeflügels,
Fig. 10 den Schnitt nach der Linie X-X in Fig. 6, ebenfalls die Kippstellung betreffend,
Fig. 11 eine der Fig. 8 entsprechende Darstellung, wobei die Achse um einen geringen Winkelbetrag weitergedreht ist,
Fig. 12 den der Fig. 10 entsprechenden Querschnitt, ebenfalls bei um diesen Winkelbetrag weitergedrehter Achse, wobei die Zähne beider auf der Achse setzenden Zahnkränze in deckungsgleicher Lage zueinander liegen,
Fig. 13 eine der Fig. 5 entsprechende Ansicht, bei welcher die Achse die in Fig. 11 und 12 dargestellte Lage einnimmt unter Veranschaulichung der Lage des Steuernockens in der Stellung, in welcher er die Riegelstange aus seinem sperrenden Eingriff zum Untersetzungs-Getrieberad gebracht hat,
Fig. 14 einen Längsschnitt durch den Steuerarm entsprechend seiner Ausgangsstellung,
Fig. 15 eine Draufsicht auf den Steuerarm bei strichpunktiert angedeutetem Wagenteil und Tragschuh,
Fig. 16 eine Draufsicht auf den rechts angeordneten Wagen entsprechend der Verschlußlage des Schiebeflügels,
Fig. 17 den Schnitt nach der Linie XVII-XVII in Fig. 16 und
Fig. 18 den Schnitt nach der Linie XVIII-XVIII in Fig. 16.

In Fig. 1 ist mit der Ziffer 1 ein Festrahmen bezeichnet. Er setzt sich zusammen aus den beiden vertikal stehenden Rahmenschenkeln 2, 3 und den horizontalen Rahmenschenkeln 4, 5, die mittig durch einen weiteren vertikalen Rahmenschenkel 6 untereinander verbunden sind. Auf diese Weise ist es möglich, dem Festrahmen 1 linksseitig einen feststehenden Türflügel 7 und rechtsseitig einen Schiebeflügel 8 zuzuordnen. Letzterer kann aus seiner Verschlußlage 'parallel zu sich selbst abgestellt und in die den Türflügel 7 überdeckende Lage geschoben werden.

Der Schiebeflügel 8 trägt an seinem rechtsliegenden, vertikalen Rahmenschenkel 2 einen Bedienungshebel 9. Nimmt dieser seine nach unten gerichtete, mit vollen Linien ausgezogene Lage ein, so entspricht dieses der Verschlußstellung des Schiebeflügels 8. Wird der Bedienungshebel 9 um 90° in Uhrzeigerrichtung verschwenkt, so verbleibt der untere horizontale Rahmenschenkel 4 des Schiebeflügels in Anlagestellung, während die am oberen Rahmenschenkel 5 vorgesehenen Ausstellscheren 10 verschwenken, was zur Kippstellung des Schiebeflügels 8 führt. Eine weitere Verlagerung des Bedienungshebels 9 führt dann zur Parallelabstellung des Schiebeflügels zu sich selbst. Dann läßt sich der Schiebeflügel mittels der an den horizontalen Rahmenschenkeln 4, 5 befestigten Längsschienen 11, 12 verlagern.

Auf der am unteren Rahmenschenkel 4 des Festrahmens 1 befestigten Längsschiene 12 sind zwei dem Schiebeflügel zugeordnete Wagen 13, 14 geführt, welche spiegelbildlich zueinander gestaltet sind. Jeder Wagen 13, 14 setzt sich aus zwei Wagenteilen 15, 16 zusammen. Der kürzere Wagenteil 15 trägt eine Führungsrolle 17, während der andere, länger ausgestaltete Wagenteil 16 zwei Führungsrollen 18, aufnimmt. Das kürzere Wagenteil 15 ist an seinem freien Stirnende mit einer Rasteinrichtung 19 versehen, in welche formpassend ein Rastzapfen 20 einer an der Längsschiene 12 befestigten Stoppereinrichtung 21 einfährt. Oberhalb des Rastzapfens 20 erstreckt sich ein Stopperzapfen 22, welcher an der Stirnseite dieses Wagenteils 15 anliegt.

Rückseitig geht von dem kürzeren Wagenteil 15 eine im Querschnitt schwalbenschwanzförmige Schiene 23 aus. Diese erstreckt sich in Längsrichtung der Längsschiene 12 und tritt formpassend in eine schwalbenschwanzförmige Nut 24 des anderen Wagenteils 16 ein. Der längere Wagenteil 16 lagert um einen vertikal ausgerichteten Zapfen 25 einen Tragarm 26. An einem im Mittelbereich des Tragarmes 26 vorgesehenen Gelenkzapfen 27 greift ein Lenker 28 an, der um einen Gelenkzapfen 29 des kürzeren Wagenteils 15 schwenkbar ist. Es liegen solche Hebelarme vor, daß bei einem Verschwenken des Tragarmes 26 der am freien Ende desselben vorgesehene, nach oben ragende Tragzapfen 30 sich auf einer Geraden bewegt, die senkrecht zur Ebene des Fensterflügels liegt. Einhergehend mit einem Verschwenken des Tragarmes 26 wird auch der längere Wagenteil 16 in Richtung des kürzeren Wagenteils 15 bewegt, welche Bewegung dadurch begrenzt ist, daß die einander zugekehrten Stirnflächen 15', 16' der Wagenteile 15, 16 gegeneinandertreten.

Die Tragzapfen 30 beider Tragarme 26 der Wagen 13, 14 greifen in Büchsen 31 von Tragschuhen 32, 33 ein, welche an den unteren Schiebeflügelecken befestigt sind. Um eine Justierung des Schiebeflügels vornehmen zu können, bilden die Büchsen 31 ein Außengewinde aus, welches in ein Innengewinde der Tragschuhe 32, 33 eingreift. Diese von der Büchse 31 gebildete Lagerstelle im Tragschuh 32, 33 hat den gleichen Abstand zur Flügelkante auf beiden Seiten, also rechts und links, um das parallele Ausstellen zu ermöglichen. Im übrigen bilden die Tragschuhe 32 und 33 eine winkelförmige Aufnahme aus, um das sogenannte Flügel-Aufdeck anschlagbegrenzt aufnehmen zu können.

Jeder Tragschuh 32, 33 ist mit einem Zahnrad-Untersetzungs-Winkelgetriebe 34, 35 bestückt. Diese sind spiegelbildlich zueinander angeordnet und unterscheiden sich dadurch, daß das der linken Ecke des Schiebeflügels 8 zugeordnete Zahnrad-Untersetzungs-Winkelgetriebe 35 zusätzlich ein Richtungsumkehr-Zahnrad 36 aufweist.

Jedes Zahnrad-Untersetzungs-Winkelgetriebe 34, 35 besitzt ein am Tragschuh befestigtes Gehäuse 37, welches eine Verlängerung des Tragschuhes darstellt. Die Querwand 38 des Gehäuses 37 bzw. des Tragschuhs wird durchsetzt von einer Achse 39. Dieselbe bildet einen in das Flügelprofil reichenden Vierkantabschnitt 39' aus, welcher formpassend in eine Nuß N eines mit der Treibstange 40 kämmenden Getriebes 41 eingreift. Materialeinheitlich gehen von der Achse 39 sich diametral gegenüberliegende Mitnehmerflügel 42 aus, in deren Bewegungsbahn rückseitige Zapfen 43 eines frei drehbar auf der Achse 39 angeordneten Zahnkranzes 44 liegen. Im Anschluß an diesen Zahnkranz 44 bildet die Achse 39 einen beidseitig abgeflachten Mitnahmeabschnitt 39" aus. Auf diesem sitzt am Zahnkranz 44 flächig anliegend ein segmentartiger Zahnkranz 45 und ein Steuernocken 46. Zur Fesselung des Zahnkranzes 45 und des Steuernockens 46 dient eine Schraube 47, die einen Längsschlitz 48 einer Riegelstange 49 durchgreift. Diese ist im Bereich des Steuernockens 46 mit zwei Zapfen 50, 51 bestückt. An seinem freien Ende nimmt die sich in Längsrichtung des unteren Rahmenschenkels 4 erstreckende Riegelstange 49 ein Gleitstück 52 auf, welches eine einseitig offene Tasche 53 ausbildet. Letztere überfängt in der Verschlußstellung des Schiebeflügels 8 einen vom letzten Untersetzungs-Getrieberad 54 ausgehenden Blockierungszapfen 55. Eine gegen das Gleitstück 52 tretende Druckfeder 56 belastet dabei die Riegelstange 49 in Richtung ihres sperrenden Eingriffes.

Die beiden in Friegang zueinander stehenden Zahnkränze 44, 45 stellen das Antriebsrad dar, welches bei dem einen Getriebe 35 mit dem Richtungsumkehr-Zahnrad 36 kämmt. Dieses steht in Zahneingriff mit einem weiteren Untersetzungs-Zahnrad 57, welches mit dem letzten Untersetzungs-Getrieberad 54 kämmt. Beim Zahnrad-Untersetzungs-Winkelgetriebe 35 ist das Zahnrad 57 tiefergelegt. Dessen Achse liegt dann unterhalb der Riegelstange 49. Demgegenüber ist bei dem Zahnrad-Untersetzungs-Winkelgetriebe 34 die Achse dieses Zahnrades 57 höher angeordnet und fluchtet etwa mit der Mittellinie der Riegelstange 49.

Das letzte Untersetzungs-Getrieberad 54 ist mit einem Kegelrad 58 verbunden, welches mit einem Kegelrad 59 kämmt. Dieses sitzt drehfest auf der Achse 60 eines Steuerarms 61, welche Achse die Unterseite des Tragschuhs durchsetzt, über diesen vorsteht und dort den vorerwähnten Steuerarm 61 drehfest trägt An seinem freien Ende nimmt der Steuerarm 61 einen nach unten hin vorstehenden Gelenkzapfen 62 auf. Um diesen ist ein Doppelhebel 63 gelagert. Der kürzere Hebelarm 63' besitzt einen nach oben hin vorstehenden Anschlagzapfen 64, der in ein querschnittsgrößeres Loch 65 des Steuerarms 61 ragt. Ferner ist auf dem Gelenkzapfen 62 eine Drehfeder 66 angeordnet. Deren eines Ende stützt sich in einem Ausschnitt 67 des Steuerarms 61 ab. Das andere Ende der Drehfeder 6 beaufschlagt einen Zapfen 68 des länger gestalteten Hebelarms 63". In diesem befindet sich eine Führungsbohrung 69 für einen Gleitzpafen 70, welcher mit einem Lagerauge 71 mittels eines Querzapfens 72 am länger gestalteten Wagenteil 16 angreift. Die Federbelastung des Doppelhebels 63 ist derart, daß der Steuerarm in Richtung seiner Anstellage federbelastet ist. Dies ist insbesondere erforderlich beim Herbeiführen der Kippstellung, so daß dann ein Anzugsmoment auf den Schiebeflügel in Richtung des Festrahmens ausgeübt wird.

Es ergibt sich folgende Wirkungsweise: Soll lediglich eine Lüftungsstellung des Schiebeflügels 8 herbeigeführt werden, so ist der Bedienungshebel 9 aus seiner Ausgangsstellung um 90_{°} zu schwenken. Dabei werden über die Treibstange 40 die Ausstellscheren 10 so verschwenkt, daß ein Abspreizen des oberen Endes des Schiebeflügels auftritt. Das untere Ende des Schiebeflügels verbleibt dabei in Anlage zum Festrahmen. Während dieser 90_{°}-Bewegung des Bedienungshebels 9 wurde auch von der Nuß N des Abzweiggetriebes 41 die Achse 39 um 90_{°} aus der Stellung gemäß Fig. 7 in die Lage gemäß Fig. 8 gedreht. Das bedeutet, daß dann die Mittelflügel 42 noch nicht die Zapfen 43 des Zahnkranzes 44 beaufschlagen. Es liegt dann auch die Stellung des Steuernockens 46 gemäß Fig. 9 vor, welcher vor dem Zapfen 50 der Riegelstange 49

liegt. Ferner wurde der segmentartige Zahnkranz 45 so weit gedreht, daß er noch nicht in Eingriff tritt mit dem Richtungs-Umkehrzahnrad 36, vergl. Fig. 10. Aus dieser geht auch hervor, daß die Zähne der beiden Zahnkränze 44, 45 noch nicht deckend zueinander liegen.

Ist es erwünscht, den Schiebeflügel 8 in die Parallelabstellage zu bringen, um diesen bspw. auch verschieben zu können, so ist der Bedienungshebel 9 weiter in Öffnungsrichtung zu verschwenken. Nach Zurücklegen eines geringen Schwenkwinkels wird dabei die Stellung gemäß Fig. 11 bis 13 erreicht. Fig. 11 veranschaulicht, daß dann die Mitnehmerflügel 42 vor die Zapfen 43 des Zahnkranzes 44 getreten sind. Ferner befinden sich die Zähne des Zahnkränze 44, 45 in deckungsgleicher Lage derart, daß ein dem Umkehr-Zahnrad 36 zugekehrter Zahn bereits eine Eingriffsstellung einnimmt. Sodann veranschaulicht Fig. 13, daß der Steuernocken 46 den Zapfen 50 beaufschlagt und damit die Riegelstange 49 entgegen ihrer Federbelastung verschoben hat, wobei die Tasche 53 den Blockierungszapfen 55 des letzten Untersetzungs-Getrieberades 54 freigibt. Nun wird bei weiterer Drehbewegung der Achse 39 durch Treibstangenverlagerung über die beiden das Antriebsrad darstellenden Zahnkränze 44, 45 das Richtungsumkehr-Zahnrad 36 bei dem Zahnrad-Untersetzungs-Winkelgetriebe 35 mitgenommen. Beim anderen Zahnrad-Untersetzungs-Winkelgetriebe 34 erfolgt der Eingriff unmittelbar in das Zahnrad 57. Dieses bewirkt eine Drehung des letzten Untersetzungs-Getreiberades 54, welches über die Kegelrad-Übersetzung die Achse 60 des Steuerhebels 61 dreht und damit auch diesen, welcher in eine Abspreizstellung tritt und dabei über den Doppelhebel 63 zu einem Abspreizen des Schiebeflügels 8 führt verbunden mit einer Verlagerung des Wagenteils 16 und Verschwenken des Tragarms 26. Begrenzt ist diese Bewegung, wenn die Stirnflächen beider Wagenteile 15, 16 gegeneinandertreten, vergl. Fig. 3. Dann hat sich die Achse 39 etwa um 180_{°} gedreht, was auch dem gesamten Drehwinkel des Bedienungshebels 9 entspricht. Nun kann der Schiebeflügel 8 in Öffnungsrichtung verlagert werden, wobei die druckknopfartige Verbindung zwischen der Rasteinrichtung 19 und dem Rastzapfen 20 aufgehoben wird. In der vollständig geöffneten Stellung kann der Schiebeflügel 8 durch eine linksseitig der Schiene 12 angebrachte Stoppereinrichtung 21' in gleicher Weise gehalten werden, wozu der entsprechende, linksseitig befindliche Wagen 14 entsprechend gestaltet ist.

Zum Schließen des Schiebeflügels 8 ist dieser dann nach rechts zu schieben mittels des Bedienungshebels 9. Der Rastzapfen 20 tritt wieder in Eingriff zur Rasteinrichtung 19, wobei der Steuerzapfen 22 zur Stoßdämpfung dient. Nun ist der Bedienungshebel in entgegengesetzter Richtung zu verlagern, wobei nach Durchführen einer 90_{°}-Drehung der Achse 39 wieder die Sperrung des Zahnrad-Untersetztungs-Winkelgetriebes 34, 35 erreicht wird. Gleichzeitig ist damit über den Steuerarm der Fensterflügel in die Anstellage gezogen worden. Eine weitere Rückdrehung des Bedienungshebels um 90° führt dann auch zu einem Anziehen des oberen Bereiches des Schiebeflügels in seine Anlagestellung.

Die Getriebe 34, 35 sind überfangen von einer aufgeklipsten Abdeckschiene 73. Insbesondere geht aus Fig. 4 hervor, daß durch die vorteilhafte Anordnung und Gestaltung des Wagens 13, 14 des Tragarms 26, der Tragschuhe 32, 33 der Aufschlagschenkel A in dem entsprechenden Bereich nicht auszusparen ist, so daß die Dichtung unbeschädigt bleibt.

## Patentansprüche

1. In Form eines Fensters, einer Tür oder dergleichen ausgebildeter, parallel abstellbarer Schiebeflügel (8), getragen von mindestens zwei in rahmenseitigen Längsschienen (12) verschieblich geführten Wagen (13, 14), von denen jeder einen quer zur Schienenrichtung mittels des Flügel-Bedienungshebels (9) schwenkbaren Tragarm (26) besitzt, dessen äußeres Ende an einem Tragschuh des Flügels angreift, dadurch gekennzeichnet, daß der Wagen (13, 14) aus zwei in Schienenlängsrichtung zueinander beweglichen, sich bei der Bedienungshebelbetätigung zueinander verschiebenden Wagenteilen (15, 16) besteht, von denen der eine Wagenteil (16) den Tragarm (26) und der andere Wagenteil (15) einen kniehebelartig zu dem Tragarm (26) liegenden Lenker (28) trägt, wobei die Verschiebebewegung der Wagenteile (15, 16) zueinander mittels eines Steuerarms (61) erzielt ist, der flügelseitig angelenkt ist und zu dem einen Wagenteil (16) reicht, von der Treibstange (40) des Schiebeflügels (8) verschwenkbar ist und beim Parallelabstellen des Schiebeflügels (8) dazu führt, daß der eine Wagenteil (16) auf den anderen Wagenteil (15) zu fährt.

2. Schiebeflügel nach Anspruch 1, dadurch gekennzeichnet, daß der Tragarm (26) und Steuerarm (61) parallelogrammartig- zueinander angeordnet sind.

3. Schiebeflügel nach einem oder mehreren der vorhergehenden Ansprüche, gekennzeichnet durch einen Freigang zwischen Treibstangenverschiebung und Schwenkbewegung des Steuerarms (61) und eine Verriegelung des Steuerarmes in der Anstellage des Flügels (8).

4. Schiebeflügel nach einem oder mehreren der vorhergehenden Ansprüche, dadurch gekennzeichnet, daß der Steuerarm (61) mittels eines im Tragschuh (32, 33) angeordneten Zahnrad-Untersetzungs- und Winkeltriebes (34, 35) betätigt ist, dessen Antriebsrad (Zahnkranz 44, 45) auf einer die Querwand des Schuhes durchsetzenden, in das Flügelprofil reichenden Achse (39) sitzt, die in eine mit der Treibstange (40) kämmende Nuß (N) des Getriebes (41) eingreift.

5. Schiebeflügel nach einem oder mehreren der vorhergehenden Ansprüche, dadurch gekennzeichnet, daß die Achse (39) einen Steuernocken (46) trägt, der eine Riegelstange (49) beaufschlagt, welche in Richtung eines sperrenden Eingriffs am letzten Untersetzungs-Getrieberad ,(54) federbelastet ist, welches Getrieberad (54) in Kegelrad-Übersetzung zur Achse (60) des Steuerarms (61), die an der Unterseite des Tragschuhs aus diesem austritt, steht.

6. Schiebeflügel nach einem oder mehreren der vorhergehenden Ansprüche, dadurch gekennzeichnet, daß der Freigang durch zwei zueinander bewegliche Zahnkränze (44, 45) auf der Achse (39) des Antriebsrades erzielt ist.

7. Schiebeflügel nach einem oder mehreren der vorhergehenden Ansprüche, dadurch gekennzeichnet, daß der Steuerarm (61) in Richtung seiner Anstellage federbelastet ist.

8. Schiebeflügel nach einem oder mehreren der vorhergehenden Ansprüche, dadurch gekennzeichnet, daß der Tragschuh (33) eine Lageraufnahme für ein in das Untersetzungsgetriebe einschaltbares Richtungsumkehr-Zahnrad (36) aufweist.

9. Schiebeflügel nach einem oder mehreren der vorhergehenden Ansprüche, gekennzeichnet durch eine Schwalbenschwanz-Schienenführung zwischen beiden Wagenteilen (15, 16).

## Claims

1. Sliding leaf (8) which is in the form of a window, a door or the like, can be offset parallel and is supported by at least two carriages (13, 14) which are guided displaceably in longitudinal rails (12) on the frame and each of which has a supporting arm (26) which is swivellable transversely to the rail direction by means of the leaf operating lever (9) and the outer end of which engages on a supporting shoe of the leaf, characterized in that the carriage (13, 14) comprises two carriage parts (15, 16) which are movable relative to one another in the longitudinal direction of the rails, are displaced relative to one another when the operating lever is actuated and of which one carriage part (16) supports the supporting arm (26) and the other carriage part (15) supports a connecting rod (28) lying toggle lever-fashion relative to the supporting arm (26), the displacement movement of the carriage parts (15, 16) relative to one another being achieved by means of a control arm (61) which is articulated on the leaf and extends to one carriage part (16), can be swivelled by the driving rod (40) of the sliding leaf (8) and when the sliding leaf (8) is offset parallel leads to one carriage part (16) travelling towards the other carriage part (15).

2. Sliding leaf according to Claim 1, characterized in that the supporting arm (26) and control arm (61) are arranged parallelogram-fashion relative to one another.

3. Sliding leaf according to one or more of the preceding claims, characterized by a free movement between driving rod displacement and swivelling movement of the control arm (61) and a locking of the control arm in the abutment position of the leaf (8).

4. Sliding leaf according to one or more of the preceding claims, characterized in that the control arm (61) is actuated by means of a reducing and angular gear unit (34, 35) which is arranged in the supporting shoe (32, 33) and the driving gear (toothed ring 44, 45) of which is seated on a axle (39) which passes through the transverse wall of the shoe and extends into a nut (N) of the gear unit (41), said nut mating with the driving rod (40).

5. Sliding leaf according to one or more of the preceding claims, characterized in that the axle (39) bears a control cam (46) which stresses a locking bar (49) which is spring-loaded in the direction of a locking engagement on the last reducing gear (54), which reducing gear (54) is in bevel gear transmission with the axle (60) of the control arm (61), said axle protruding from the supporting shoe at the underside of the latter.

6. Sliding leaf according to one or more of the preceding claims, characterized in that the free movement is achieved by two toothed rings (44, 45) on the axle (39) of the driving gear, which toothed rings are movable relative to one another.

7. Sliding leaf according to one or more of the preceding claims, characterized in that the control arm (61) is spring-loaded in the direction of its abutment position.

8. Sliding leaf according to one or more of the preceding claims, characterized in that the supporting shoe (33) has a bearing receiver for a direction- reversal gear (36) which can be switched into the reducing gear unit.

9. Sliding leaf according to one or more of the preceding claims characterized by a dovetail rail guide between the two carriage parts (15, 16).

## Revendications

1. Vantail coulissant (8) réalisé sous la forme d'une fenêtre, d'une porte ou similaire, réglable de manière parallèle et porté par au moins deux chariots (13,14) mobiles, guidés dans des glissières longitudinales (12) situées côté cadre, chariots dont chacun comporte un bras support (26) pivotant, à l'aide d'un levier de manoeuvre de vantail (9), transversalement au sens de la glissière dont l'extrémité extérieure s'engage sur un patin support du vantail, caractérisé en ce que le chariot (13, 14) se compose de deux parties de chariot (15,16), mobiles l'une par rapport à l'autre selon la direction longitudinale de la glissière et se déplaçant quand on actionne le levier de manoeuvre, l'une (16) des parties de chariot portant le bras support (26) et l'autre (15) portant un bras articulé (28) placé en levier à genouillère sur le bras support (26), le mouvement de déplacement des parties de chariot (15, 16) entre elles étant obtenu à l'aide d'un bras de commande (61) articulé côté vantail et arrivant jusqu'à l'une (16) des parties de chariot, en étant pivotant du fait de la tige d'actionnement (40) du vantail coulissant (8) et réalisant, lorsque le vantail coulissant (8) est réglé parallèle, le déplacement d'une des parties de chariot (16) sur l'autre partie de chariot (15).

2. Vantail coulissant selon la revendication 1, caractérisé en ce que le bras support (26) et le bras de commande (61) sont disposés l'un par rapport à l'autre en forme de parallélogramme.

3. Vantail coulissant selon une ou plusieurs des revendications précédentes, caractérisé par un mouvement libre entre le déplacement de la tige d'actionnement et le mouvement pivotant du bras de commande (61) et par un verrouillage du bras de commande réglée du vantail (8).

4. Vantail coulissant selon une ou plusieurs des revendications précédentes, caractérisé en ce que le bras de commande (61) est actionné à l'aide d'une transmission à roue dentée, de réduction et d'angle (34, 35), disposée dans le patin-support (32, 33) et dont la roue d'entraînement (couronne dentée 44, 45) repose sur un axe (39) traversant la paroi transversale du patin, aboutissant dans le profilé du vantail, axe s'engageant dans un pignon (N) de la transmission (41) qui s'engrène dans la tige d'actionnement (40).

5. Vantail coulissant selon une ou plusieurs des revendications précédentes, caractérisé en ce que l'axe (39) porte une came de commande (46) agissant sur une tige de verrou (49) qui est sollicitée élastiquement, en direction d'une prise de blocage sur la dernière roue de transmission de réduction (54), cette roue de transmission (54) étant située, dans la transmission multiplicatrice à roues coniques, sur l'axe (60) du bras de commande (61) sortant de ce dernier, sur la face inférieur du patin support.

6. Vantail coulissant selon une ou plusieurs des revendications précédentes, caractérisé en ce que le mouvement libre est obtenu par deux couronnes dentées (44, 45) mobiles l'une par rapport à l'autre sur l'axe (39) de la roue d'entraînement.

7. Vantail coulissant selon une ou plusieurs des revendications précédentes, caractérisé en ce que le bras de commande (61) est sollicité élastiquement en direction de sa position de rélglage.

8. Vantail coulissant selon une ou plusieurs des revendications précédentes, caractérisé en ce que le patin support (33) présente un logement de palier pour une roue dentée d'inversion de marche (36) susceptible d'être enclenchée dans la transmission de réduction.

9. Vantail coulissant selon une ou plusieurs des revendications précédentes, caractérisé par un guidage de glissière en queue d'aronde situé entre les deux parties de chariot (15, 16).
